# EUROPÄISCHE PATENTSCHRIFT

(11) **EP 2 461 099 B1**
(45) Veröffentlichungstag und Bekanntmachung des Hinweises auf die Patenterteilung: **06.05.2015**
(21) Anmeldenummer: 10193660.7
(22) Anmeldetag: 03.12.2010
(51) Int. Cl.: F23L 11/00

(54) **Rückströmsperre für eine Abgasleitung**
Check valve for an exhaust gas line
Clapet anti-retour pour une conduite de gaz

(43) Veröffentlichungstag der Anmeldung: 06.06.2012
(73) Patentinhaber: Centrotherm Systemtechnik GmbH, 59929 Brilon (DE)
(72) Erfinder: Richter, Jürgen, 34431, Marsberg (DE)
(74) Vertreter: Zenz Patentanwälte Partnerschaft mbB

(56) Entgegenhaltungen:
- DE-B1- 2 346 515
- DE-C- 443 238
- DE-C1- 10 037 967
- DE-C1- 19 906 736

## Beschreibung

Die Erfindung betrifft eine Rückströmsperre für eine Abgasleitung einer Verbrennungseinrichtung, wobei die Rückströmsperre einen in einem vertikalen Abschnitt der Abgasleitung einbaubaren Rohrkörper, einen innen im Rohrkörper ausgebildeten Ventilsitz für zumindest einen Schwebekörper, der durch vertikal aufwärts strömendes Gas von dem Ventilsitz abhebbar ist, und zumindest eine stromabwärts offene und radial innen im Rohrkörper angeordnete Umfangsrinne umfasst, die von einem radial inneren Umfangswandabschnitt und einem radial äußeren Umfangswandabschnitt begrenzt ist, wobei der radial innere Umfangswandabschnitt und der radial äußere Umfangswandabschnitt innen im Rohrkörper ausgebildet sind und der Umfangsrand des radial inneren Umfangswandabschnitts den Ventilsitz für den zumindest einen Schwebekörper bildet.

Rückströmsperren bekannter Art sind beispielsweise mit einfachen Ventilkörpern oder Klappen ausgestattet, die sich je nach Gasdruck weiter öffnen oder schließen. Die Rückstellung bei bekannten Systemen erfolgt entweder mittels der Gewichtskraft der Klappen oder mit Hilfe von Rückstellelementen, wie beispielsweise Federn.

Eine Rückströmsperre der eingangs genannten Art ist zum Beispiel in der DE 199 06 736 C1 beschrieben. Dort befindet sich in einem Rohrkörper ein Schwebekörper mit einem stromaufwärtsgerichteten Führungselement in Form eines zapfenartigen Ansatzes, der an der Innenfläche von Führungsstegen geführt wird, wobei die Führungsstege im Wesentlichen radial nach innen gerichtet an der Innenseite des Rohrkörpers angeordnet sind.

Aus der DE 443 238 C ist eine Absperrvorrichtung für Rauchkanäle bekannt, bei denen durch Einbau von zwei Absperrschiebern ein Schleusenraum abgeteilt wird. Der Schleusenraum wird mit der Außenluft durch eine besondere Öffnung mit einer Abschlussvorrichtung in Verbindung gebracht, wobei die Abschlussvorrichtung einen Sitz mit Ringnut aufweist, in welche eine Tauchglocke eintreten kann. Die Ringnut ist dabei mit losem trockenem Sand gefüllt.

Aus der DE 23 46 515 B1 ist ein Industrie-Rauchgaskamin mit einem in einem Außenmantelrohr aufgehängten Stahl-Rauchgasrohr bekannt, wobei das Stahl-Rauchgasrohr unten einen über der Ausmündung des Rauchgas-Anschlusskanals aufgesetzten, mit Flüssigkeit versehenen Tauchkompensator aufweist.

Ferner ist eine Rückströmsperre der eingangs genannten Art aus der DE 100 37 967 C1 bekannt. Bei dieser Rückströmsperre weist der Schwebekörper, der durch aufwärts strömendes Abgas von dem Ventilsitz abhebbar ist, mindestens zwei Teilabschnitte auf, wobei jeder nächst-größere Teilabschnitt einen Zusatz-Ventilsitz für den nächst-kleineren Teilabschnitt bildet.

Zwar haben sich diese Bauformen für Rückströmsperren bewährt, jedoch wurde herausgefunden, dass sie in ihrer Konstruktion, Herstellung und technischen Leistungsfähigkeit verbesserungsfähig sind. Beispielsweise werden Rückströmsperren der eingangs genannten Art als Kunststoffspritzgussteile hergestellt. Allerdings ist die Herstellung von in ihren Abmessungen großen Kunststoffspritzgussteilen schwierig, die einen extrem geringen Verzug aufweisen sollen. Ein Verzug der Bauteile, wie beispielsweise des Schwebekörpers, beeinflusst in direkter Weise den Leckagewert und die Dichtigkeit der gesamten Rückströmsperre. Ferner werden im Betrieb die Bauteile der Rückströmsperre infolge des durchströmenden Abgases massiven Temperaturbelastungen ausgesetzt, die zusätzlich einen Verzug der Bauteile hervorrufen können.

Der Erfindung liegt daher die Aufgabe zugrunde, eine Lösung zu schaffen, die auf konstruktiv einfache Weise und kostengünstig eine einfache, herstellungstechnisch günstige und besonders leistungsfähige Rückströmsperre der eingangs genannten Art bereitstellt und die darüber hinaus die aus dem Stand der Technik bekannten Probleme für im Spritzgussverfahren hergestellte Bauteile einer Rückströmsperre löst.

Bei einer Rückströmsperre der eingangs bezeichneten Art wird diese Aufgabe erfindungsgemäß dadurch gelöst, dass der Umfangsrand des zumindest einen Schwebekörpers radial über den radial inneren Umfangswandabschnitt hervorsteht und einen stromaufwärts weisenden Axialansatz aufweist, der sich bei Aufliegen des zumindest einen Schwebekörpers auf dem Ventilsitz in axialer Richtung stromauf in die Umfangsrinne hinein erstreckt, wobei bei Aufliegen des Schwebekörpers auf dem Ventilsitz durch ein in der Umfangsrinne befindliches Fluid der Axialansatz zusammen mit dem Fluid eine gasdichte Fluidsperre bildet.

Vorteilhafte und zweckmäßige Ausgestaltungen und Weiterbildungen der Erfindung ergeben sich aus den Unteransprüchen.

Durch die Erfindung wird eine Möglichkeit bereitgestellt, mit welcher auf konstruktiv einfache Weise eine verbesserte Rückströmsperre für eine Abgasleitung einer Verbrennungseinrichtung zur Verfügung steht. Die Erfindung schafft dadurch die Voraussetzung dafür, dass Rückströmsperren mit großen Durchmessern und folglich auch Verbrennungsgeräte mit größeren Abgasmengen, wie beispielsweise Brennwertgeräte mit großen Leistungen, an eine erfindungsgemäße Rückströmsperre angeschlossen werden können. Dabei können der radial innere Umfangswandabschnitt und der radial äußere Umfangswandabschnitt, die die radial innen im Rohrkörper angeordnete Umfangsrinne begrenzen, Teil der Innenwand des Rohrkörpers sein oder an der Innenwand des Rohrkörpers angeformt sein. Wenn sich die Verbrennungseinrichtung im Ruhezustand befindet, liegt der Schwebekörper auf dem Ventilsitz auf. Flüssigkeit, die stromabwärts vom Schwebekörper gebildet wird, kann durch den Axialansatz des Schwebekörpers in die Umfangsrinne geleitet werden, so dass bei hinreichend angesammelter Flüssigkeit der Axialansatz in die Flüssigkeit eintaucht. Durch das Eintauchen in die angesammelte Flüssigkeit bildet der Axialansatz des Schwebekörpers zusammen mit der Flüssigkeit eine Fluidsperre nach Art eines fluiden Dichtsitzes, so dass der Schwebekörper gasdicht verschlossen ist. Auf diese Weise können Ungenauigkeiten im Herstellungsprozess des Schwebekörpers infolge von Bauteilverzug ausgeglichen werden, weil sich das flüssige Fluid bzw. die Flüssigkeit der äußeren Kontur und insbesondere des am Umfangsrand ausgebildeten Axialansatzes des Schwebekörpers anpasst.

Um die zuletzt genannte vorteilhafte Eigenschaft unabhängig von der angesammelten Menge an Flüssigkeit sicherzustellen, wird vor Inbetriebnahme der Rückströmsperre die Umfangsrinne mit einem Fluid bzw. einer Flüssigkeit gefüllt, so dass der stromaufwärts weisende Axialansatz des Schwebekörpers bei Aufliegen auf dem Ventilsitz in das in der Umfangsrinne befindliche Fluid eintaucht.

Um ferner das Ablaufen von überschüssigem Kondensat bzw. Fluid aus der Umfangsrinne nach außen hin zu begünstigen ist es von Vorteil, wenn der Umfangsrand des radial äußeren Umfangswandabschnitts zumindest abschnittsweise eine radial nach außen und stromaufwärts verlaufende Schrägung aufweist.

Um zusätzlich zu verhindern, dass feste Partikel des Abgases oder schwere Sedimente sich in der Umfangsrinne ablagern und ggf. das für die gasdichte Fluidsperre benötigte Fluid aus der Umfangsrinne verdrängen, sieht die Erfindung in weiterer Ausgestaltung vor, dass der Schwebekörper einen radial nach außen weisenden Radialansatz umfasst, der sich zumindest bis in den Bereich der Schrägung des Umfangsrandes des radial äußeren Umfangswandabschnitts erstreckt. Sedimente oder feste Partikel, die aus dem Abgas stromaufwärts in Richtung des Schwebkörpers nach unten strömen oder fallen, können nicht in die Umfangsrinne gelangen, weil der Radialansatz die Umfangsrinne überdeckt und somit abschirmt. Dadurch ist sichergestellt, dass nur Fluid in der Umfangsrinne zur Bildung eines fluiden Dichtsitzes vorhanden ist.

Zur Reinigung der von außen schwer zugänglichen Rückströmsperre ist in Weiterbildung der Erfindung vorgesehen, dass der Rohrkörper zumindest eine Durchgangsöffnung aufweist, die stromabwärts des Umfangsrandes des radial äußeren Umfangswandabschnitts angeordnet und ausgebildet ist. Dadurch ist beispielsweise die Einbringung eines Wasserschlauches oder allein von Wasser möglich, um bei Wartungsarbeiten den Innenbereich oberhalb des Schwebekörpers zu reinigen. Im Betrieb ist die Durchgangsöffnung mit Hilfe eines entsprechenden Verschlussmittels verschlossen, damit keine Abgase austreten können.

Die Herstellung einer solchen Rückströmsperre erfolgt üblicherweise mittels eines Kunststoffspritzgussprozesses, der jedoch bei komplexer Formgebung an seine Grenzen stößt. Um einen solchen kostengünstigen und effizienten Herstellungsprozess dennoch bei der erfindungsgemäßen Rückströmsperre einsetzen zu können, sieht die Erfindung in Weiterbildung vor, dass ein Rohrelement und ein in das Rohrelement einführbares und an dem Rohrelement demontierbar anbringbares Trägerelement den Rohrkörper bilden. Dementsprechend ist der Rohrkörper zumindest zweiteilig ausgebildet. Dadurch ist eine kostengünstige Herstellung des Rohrelements und des daran anbringbaren Trägerelements in separaten Herstellungsschritten möglich.

Um das Trägerelement an dem Rohrelement demontierbar anbringen zu können, ist es von Vorteil, wenn das Rohrelement und das Trägerelement jeweils als doppelwandige Rohrabschnitte ausgebildet sind, wobei ein jeweiliger Rohrabschnitt einen Außenrohrabschnitt und einen koaxial zu dem Außenrohrabschnitt angeordneten Innenrohrabschnitt aufweist, und wobei der jeweilige Rohrabschnitt ferner durch einen den Außenrohrabschnitt und den Innenrohrabschnitt verbindenden Wandabschnitt endseitig verschlossen ist. Die Durchmesser des Außen- und Innenrohrabschnitts des Rohrelements sind erfindungsgemäß größer ausgeführt als die Durchmesser der Außen- und Innenrohrabschnitte des Trägerelements, so dass der Innenrohrabschnitt des Rohrelements zwischen den Außenrohrabschnitt und den Innenrohrabschnitt des Trägerelements einbringbar ist. Durch das Ineinanderfügen der doppelwandigen Rohrabschnitte wird ein Kanalsystem ausgebildet, welches vorteilhaft genutzt werden kann.

Hinsichtlich einer Bewässerung der Umfangsrinne durch angesammeltes Fluid in dem Rohrkörper ist es ferner von Vorteil, wenn zumindest der Außenrohrabschnitt des Trägerelements eine größere Axiallänge als der Innenrohrabschnitt des Trägerelements aufweist. Dies impliziert, dass der Umfangsrand des Innenrohrabschnitts stromaufwärts unterhalb des Umfangsrandes des Außenrohrabschnitts des Trägerelements liegt, so dass Fluid, das sich zwischen dem Außenrohrabschnitt und dem Innenrohrabschnitt des Trägerelements angesammelt hat, über den Umfangsrand des Innenrohrabschnitts in die Umfangsrinne fließen kann.

In Weiterbildung der Erfindung ist dann vorgesehen, dass der radial äußere Umfangswandabschnitt von einem axialen Abschnitt des Innenrohrabschnitts und der radial innere Umfangswandabschnitt von einem an dem Innenrohrabschnitt des Trägerelements angeformten und radial nach innen gerichteten Wandabschnitt gebildet ist. Auf diese Weise kann kostengünstig und auf konstruktiv einfache Weise ein Teil des Innenrohrabschnitts gleichzeitig als Umfangswandabschnitt der Umfangsrinne dienen.

Um die zweiteilige Ausführung des Rohrkörpers vorteilhaft zu nutzen, ist in weiterer Ausgestaltung der Erfindung vorgesehen, dass im zusammengebauten Zustand der Rückströmsperre das doppelwandig ausgebildete Einsatzelement stromabwärts offen ist und das doppelwandig ausgebildete Rohrelement stromaufwärts offen ist, wobei der Innenrohrabschnitt des Rohrelements und das doppelwandige Trägerelement im zusammengebauten Zustand gemeinsam einen U-förmigen Siphon bilden, indem der Innenrohrabschnitt des Rohrelements zwischen dem Außenrohrabschnitt und dem Innenrohrabschnitt des Trägerelements angeordnet ist. Demzufolge wird von dem Trägerelement eine weitere Umfangsrinne gebildet, die sich radial nach außen hin an die Umfangsrinne, in welchen der Axialansatz des Schwebekörpers bei Aufliegen auf dem Ventilsitz hineinragt, anschließt. Dadurch, dass der Innenrohrabschnitt des Rohrelements vorzugsweise koaxial zwischen dem Innen- und Außenrohrabschnitt des Trägerelements angeordnet ist, wird auch in diesem Bereich der Rückströmsperre bei hinreichend vorhandenem Fluid oder angesammeltem Kondensat innerhalb des doppelwandigen Rohrabschnitts des Trägerelements ein gasdichter Verschluss erzielt.

In weiterer Ausgestaltung der Erfindung ist dann vorgesehen, dass beim Trägerelement der Umfangsrand des Innenrohrabschnitts stromaufwärts des Umfangsrandes des Außenrohrabschnitts endet. Auch diese Maßnahme dient dazu, dass angesammeltes Fluid über den Umfangsrand des Innenrohrabschnitts in die Umfangsrinne fließen kann.

Um überschüssig angesammeltes Fluid aus dem Rohrkörper abzuleiten sieht die Erfindung in vorteilhafter Weiterbildung vor, dass zwischen dem Außenrohrabschnitt des Trägerelements und dem Außenrohrabschnitt des Rohrelements ein Ablaufkanal für Fluid gebildet ist.

In einer alternativen Ausführungsform eines einteilig ausgebildeten Rohrkörpers ist erfindungsgemäß vorgesehen, dass der Rohrkörper wenigstens eine stromaufwärts der Umfangsrinne angeordnete Durchlassöffnung aufweist, wobei die zumindest eine Durchgangsöffnung mit einem außerhalb des Rohrkörpers angeordneten und an diesem demontierbar anbringbaren Siphon verbunden ist, in den Fluid aus dem Inneren des Rohrkörpers ablaufen kann, und wobei der Siphon mit der wenigstens einen Durchlassöffnung verbunden ist, durch die Fluid aus dem Siphon abgeführt werden kann. Dadurch ist der U-förmige und im Inneren der Rückströmsperre ausgebildete Siphon entbehrlich und wird durch den externen Siphon ersetzt. Bei Wartungsarbeiten ist dieser externe Siphon in einfacher Weise von dem Rohrkörper abnehmbar und kann gereinigt werden, ohne dass die Rückströmsperre und damit ein Teil der Abgasanlage demontiert werden müsste. Zusätzlich kann durch die Durchlassöffnung und/oder die Durchgangsöffnung Wasser zur Reinigung des Innenbereichs der Rückströmsperre und zur Spülung des Siphons eingebracht werden. Der außerhalb des Rohrkörpers angeordnete Siphon verhindert ebenso wie der U-förmige Siphon eine Rückströmung von Abgas in Bereiche unterhalb des Schwebekörpers.

In weiterer Ausgestaltung der Erfindung ist vorgesehen, dass der Schwebekörper einen ringförmig ausgebildeten Teilabschnitt und wenigstens einen tellerförmig ausgebildeten Teilabschnitt aufweist, wobei jeder nächst-größere Teilabschnitt einen Zusatz-Ventilsitz für den nächst-kleineren Teilabschnitt bildet. Gegenüber bekannten einstufigen Rückströmsperren ist es somit insbesondere bei Verbrennungseinrichtungen mit großen Abgasströmen möglich, den Öffnungsquerschnitt an kleine Abgasströme, wie sie beispielsweise im Teil-Lastbetrieb auftreten, anzupassen und im Voll-Lastbetrieb zusätzliche Durchtrittsöffnungen für die anfallenden sehr großen Abgasmengen vorzusehen.

Um den erfindungsgemäßen Gedanken eines fluiden Dichtsitzes auch auf die inneren Teilabschnitte zu übertragen ist in weiterer Ausgestaltung der Erfindung vorgesehen, dass der Umfangsrand zumindest eines nächst-kleineren Teilabschnitts einen radial nach außen über den Zusatz-Ventilsitz hervorstehenden und stromaufwärts gerichteten Zusatz-Axialansatz umfasst, der sich bei Aufliegen des nächst-kleineren Teilabschnitts auf dem Zusatz-Ventilsitz des nächst-größeren Teilabschnitts in eine an dem nächst-größeren Teilabschnitt ausgebildete Zusatz-Umfangsrinne hinein erstreckt.

Nach einem weiterem vorteilhaften Merkmal der Erfindung ist vorgesehen, dass jeder nächst-kleinere Teilabschnitt und der nächst-größere Teilabschnitt teleskopartig ineinander greifen und miteinander zusammenwirkende Anschläge zum Begrenzen der Abhebebewegung des nächst-kleineren Teilabschnitts aufweisen, wobei jeder nächst-kleinere Teilabschnitt des Schwebekörpers einen zentralen, stromaufwärts gerichteten Ansatz aufweist, der in eine zentrale Hülse des nächst-größeren Teilabschnitts eingreift, und wobei die Hülse den stromaufwärts gerichteten Ansatz des nächst-größeren Teilabschnitts bildet. Bedingt durch die Hülsenbauform können in einem Ansatz eines Teilabschnitts zwei Funktionen integriert werden. Die Außenseite dient dabei zur eigenen Führung, wohingegen die Innenseite zur Führung des nächst-kleineren Teilabschnitts dient. Hierdurch vereinfacht sich der Aufbau der Führungen stark.

Schließlich ist in Ausgestaltung der Erfindung vorgesehen, dass die Hülse des größten Teilabschnitts des Schwebekörpers in einer Führung geführt ist, die von radial nach innen ragenden Stegen des Rohrkörpers gebildet oder getragen werden. Auch hierbei ist es vorteilhaft, die maximale Abhebebewegung des größten Teilabschnitts zu begrenzen, beispielsweise mittels eines Anschlags in Form einer radialen Verdickung am stromaufwärts gelegenen Ende der Hülse.

Es versteht sich, dass die vorstehend genannten und nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen. Der Rahmen der Erfindung ist nur durch die Ansprüche definiert.

Weitere Einzelheiten, Merkmale und Vorteile des Gegenstandes der Erfindung ergeben sich aus der nachfolgenden Beschreibung im Zusammenhang mit der Zeichnung, in der beispielhaft ein bevorzugtes Ausführungsbeispiel der Erfindung dargestellt ist. In der Zeichnung zeigt:
Figur 1 eine zum Teil geschnittene Perspektivansicht einer erfindungsgemäßen Rückströmsperre,
Figur 2 einen äußeren, ringförmig ausgebildeten Teilabschnitt eines Schwebekörpers in Perspektivdarstellung,
Figur 3 den äußeren, ringförmig ausgebildeten Teilabschnitt des Schwebekörpers aus Figur 2a in Schnittansicht,
Figur 4 einen inneren, tellerförmig ausgebildeten Teilabschnitt des Schwebekörpers in Perspektivansicht,
Figur 5 ein Rohrelement in perspektivischer Ansicht und in einer teilweisen Schnittansicht,
Figur 6 ein Trägerelement in perspektivischer Ansicht und in einer teilweisen Schnittansicht,
Figur 7 ein muffenförmiges Verbindungselement,
Figur 8 ein in das muffenförmige Verbindungselement einsetzbares Dichtungselement,
Figur 9 die Position des Schwebekörpers bei Teillast-Betrieb,
Figur 10 die Position des Schwebekörpers bei Volllast-Betrieb,
Figur 11 einen Betriebszustand der Rückströmsperre direkt nach dem Einbau in eine Abgasleitung,
Figur 12 einen Betriebszustand, bei dem ein U-förmiger Siphon mit einem Fluid gefüllt ist,
Figur 13 einen Betriebszustand, bei dem der U-förmige Siphon sich in eine Umfangsrinne entwässert,
Figur 14 einen Betriebszustand, bei dem der U-förmige Siphon sich in einen Ablaufkanal entwässert,
Figur 15 einen Betriebszustand mit einem stromabwärts vorherrschenden Überdruck,
Figur 16 einen Betriebszustand, bei dem in der Umfangsrinne kein Fluid enthalten ist,
Figur 17 eine Weiterbildung der erfindungsgemäßen Rückströmsperre,
Figur 18 die in Figur 17 dargestellte Weiterbildung in zum Teil geschnittener Ansicht,
Figur 19 eine Rückströmsperre gemäß einer alternativen Ausgestaltung,
Figur 20 die in Figur 19 dargestellte Rückströmsperre in zum Teil geschnittener Ansicht und
Figur 21 eine vergrößerte Ansicht eines Ausschnitts der in den Figuren 19 und 20 dargestellten Rückströmsperre in Schnittansicht.

Nachstehend wird die erfindungsgemäße Rückströmsperre 1 einer Abgasleitung einer Verbrennungseinrichtung mit Bezug auf die Figuren 1 bis 16 beschrieben. Die in Figur 1 in einer zum Teil geschnittenen Perspektivansicht dargestellte Rückströmsperre 1 weist einen Rohrkörper 2 auf, der in einem vertikalen Abschnitt der von unten nach oben durchströmten Abgasleitung einbaubar ist. Innen im Rohrkörper 2 ist ein Ventilsitz 3 ausgebildet, auf welchem ein Schwebekörper 4 in seiner Schließposition aufliegt. Durch vertikal bzw. von unten nach oben strömendes Abgas ist der Schwebekörper 4 von dem Ventilsitz 3 stromabwärts abhebbar. Ferner ist innen im Rohrkörper 2 zumindest eine stromabwärts offene Umfangsrinne 5 angeordnet. Die Umfangsrinne 5 ist von einem radial inneren Umfangswandabschnitt 6 und einem radial äußeren Umfangswandabschnitt 7 begrenzt, wobei die beiden Umfangswandabschnitt 6 und 7 innen im Rohrkörper 2 ausgebildet sind. Der Umfangsrand 8 des radial inneren Umfangswandabschnitts 6 bildet hierbei den Ventilsitz 3 für den Schwebekörper 4 aus, wie aus Figur 6 ersichtlich ist.

Der Schwebekörper 4 umfasst einen in den Figuren 2 und 3 näher dargestellten äußeren Teilabschnitt 9, der ringförmig ausgebildet ist, und einen in Figur 4 dargestellten inneren Teilabschnitt 10, der tellerförmig ausgebildet ist. In Schließposition des Schwebekörpers 4 nach Figur 1 ruht der äußere Teilabschnitt 9 des Schwebekörpers 4 auf dem Ventilsitz 3, der innen im Rohrkörper 2 vorgesehen ist. Außerdem bildet der äußere Teilabschnitt 9 einen Zusatz-Ventilsitz 11 (siehe Figur 3), auf dem der innere Teilabschnitt 10 in Schließposition aufliegt. Wird die zugehörige Verbrennungseinrichtung im Teillast-Betrieb betrieben, so hebt der innere bzw. nächst-kleinere Teilabschnitt 10 von seinem Zusatz-Ventilsitz 11 ab und gibt die Abgasleitung zum Teil bzw. partiell frei, wie es in Figur 9 exemplarisch für den Teillast-Betrieb dargestellt ist. Die Position des inneren Teilabschnitts 10 stellt sich hierbei auf die abzuführende Abgasmenge ein. Steigt die Abgasmenge weiter an, wie es bei Volllast-Betrieb der Verbrennungseinrichtung der Fall ist, so verlässt auch der äußere Teilabschnitt 9 des Schwebekörpers 4 seinen Ventilsitz 3 und gibt den maximalen Durchlassquerschnitt der Rückströmsperre 1 frei, wie beispielhaft in Figur 10 gezeigt ist. Aus den Figuren 2 bis 4 ist ferner zu erkennen, dass der innere Teilabschnitt 10 des Schwebekörpers 3 einen stromaufwärts, also nach unten, gerichteten Ansatz 12 trägt, der teleskopartig in einen ebenfalls stromaufwärts gerichteten Ansatz 13 des äußeren Teilabschnitts 9 eingreift. Der Ansatz 13 des äußeren Teilabschnitts 9 ist über radiale Stege 14 (siehe Figuren 2 und 3) mit dem äußeren, ringförmigen Teilabschnitt 9 verbunden. Der hülsenförmig ausgebildete Ansatz 13 des äußeren Teilabschnitts 9 bildet in seinem oberen Bereich eine Führung 15 für den zapfenförmigen Ansatz 12 des inneren Teilabschnitts 10. Dabei trägt der Ansatz 12 des inneren Teilabschnitts 10 an seinem unteren Ende einen als Verdickung ausgebildeten Anschlag 16, der mit einem komplementären Anschlag im Inneren des Ansatzes 13 des äußeren Teilabschnitts 9 zusammenwirkt. Auf diese Weise wird die Aufwärtsbewegung des inneren Teilabschnitts 10 relativ zum äußeren Teilabschnitt 9 begrenzt. Der hülsenförmige Ansatz 13 des äußeren Teilabschnitts 9 des Schwebekörpers 4 wird seinerseits in einer Führung 17 geführt, die von radial nach innen ragenden Stegen 18 des Rohrkörpers 2 getragen wird (siehe Figur 6). Der Ansatz 13 des äußeren Teilabschnitts 9 trägt ebenfalls an seinem unteren Ende einen als Verdickung ausgebildeten Anschlag 19, der die Aufwärtsbewegung des äußeren Teilabschnitts 9 relativ zum Rohrkörper 2 begrenzt. Die Rückströmsperre 1 mit dem zweistufig ausgeführten Schwebekörper 4 eignet sich also für Verbrennungseinrichtungen hoher Leistung unter gleichzeitiger Beherrschung des Teillast-Bereichs. Der Fachmann wird jedoch erkennen, dass der Schwebekörper 4 auch einteilig oder mit mehr als zwei Teilen ausführbar ist.

Bei der Rückströmsperre 1 nach Figur 1 ist der Rohrkörper 2 mehrteilig ausgeführt und umfasst ein Rohrelement 20 und ein Trägerelement 21, die näher in den Figuren 5 und 6 dargestellt sind. Das Trägerelement 21 ist an dem Rohrelement 20 demontierbar anbringbar und in dieses einführbar bzw. einsteckbar. Zu diesem Zweck weist das Trägerelement 21 mehrere Einrastvorsprünge 22 auf, die gleichmäßig beabstandet am äußeren Umfang ausgebildet sind, wie in Figur 6 zu erkennen ist. Wie ferner in Figur 5 zu erkennen ist, weist das Rohrelement 20 mehrere, komplementär zu den Einrastvorsprüngen 22 ausgebildete Einrastausnehmungen 23 auf, in welche die Einrastvorsprünge 22 beim Zusammenfügen von Rohrelement 20 und Trägerelement 21 zum Rohrkörper 2 eingreifen.

Wie beispielsweise den Figuren 5, 9 und 10 zu entnehmen ist, weist das Rohrelement 20 einen doppelwandig ausgebildeten Rohrabschnitt auf, der von einem Außenrohrabschnitt 24 und einem Innenrohrabschnitt 25 gebildet ist. Der doppelwandige Rohrabschnitt des Rohrelements 20 ist durch einen den Außenrohrabschnitt 24 und den Innenrohrabschnitt 25 verbindenden und schräg verlaufenden Wandabschnitt 26 verschlossen. Im zusammengefügten Zustand von Rohrelement 20 und Trägerelement 21 ist der doppelwandige Rohrabschnitt des Rohrelements 20 stromaufwärts bzw. nach unten hin offen, wobei sich der Außenrohrabschnitt 24 weiter stromaufwärts erstreckt als Innenrohrabschnitt 25. Am oberen Ende des Rohrelements 20 ist die Anbringung eines muffenförmigen Verbindungselements 39, das im Detail in Figur 7 gezeigt ist, zum Anschließen an die Abgasleitung vorgesehen, wobei ein in das muffenförmige Verbindungselement 39 einsetzbares Dichtungselement 40, welches in Figur 8 detaillierter dargestellt ist, zur Abdichtung vorgesehen ist.

Das Trägerelement 21 umfasst ebenfalls einen doppelwandigen Rohrabschnitt mit einem Außenrohrabschnitt 27 und einem Innenrohrabschnitt 28, wobei der doppelwandig ausgebildete Rohrabschnitt an einem Längsende mittels eines den Außenrohrabschnitt 27 und den Innenrohrabschnitt 28 verbindenden Wandabschnitts 29 verschlossen ist. Im zusammengefügten Zustand von Rohrelement 20 und Trägerelement 21 ist der doppelwandige Rohrabschnitt des Trägerelements 21 nach oben hin bzw. stromab offen, wohingegen der doppelwandige Rohrabschnitt des Rohrelements 20 stromaufwärts bzw. nach unten hin offen ist. Beim Trägerelement 21 weist der Außenrohrabschnitt 27 eine größere Axiallänge als der Innenrohrabschnitt 28 auf, so dass der Umfangsrand 30 des Außenrohrabschnitts 27 unterhalb bzw. stromaufwärts des Umfangsrandes 31 des Innenrohrabschnitts 28 angeordnet ist.

Die Umfangsrinne 5 ist somit Teil des Trägerelements 21, wobei der radial äußere Umfangswandabschnitt 7 von einem axialen Abschnitt des Innenrohrabschnitts 27 des Trägerelements 21 gebildet ist, wohingegen der radial innere Umfangswandabschnitt 6 von einem an dem Innenrohrabschnitt 27 des Trägerelements 21 angeformten und radial nach innen gerichteten Wandabschnitt 32 gebildet ist. Der Umfangsrand 33 des an dem Innenrohrabschnitt 27 des Trägerelements 21 angeformten Wandabschnitts 32 liegt oberhalb bzw. stromaufwärts sowohl des Umfangsrandes 30 des Außenrohrabschnitts 27 als auch des Umfangsrandes 31 des Innenrohrabschnitts 28 des Trägerelements 21. Somit liegt beim Trägerelement 21 der Umfangsrand 30 des Außenrohrabschnitts 28 stromab des Umfangsrandes 31 des Innenrohrabschnitts 28 und stromauf des Umfangsrandes 33 des Wandabschnitts 32 bzw. des Umfangswandabschnitts 6. An den Wandabschnitt 32 bzw. an den radial inneren Umfangswandabschnitt 7 sind die radial nach innen ragenden Stege 18 angeformt, die die hülsenförmige Führung 17 für den Ansatz 13 des äußeren Teilabschnitts 9 des Schwebekörpers 4 tragen.

Im zusammengefügten Zustand des Rohrkörpers 2 bilden der Innenrohrabschnitt 25 des Rohrelements 20 und das doppelwandige Trägerelement 21 einen U-förmigen Siphon 34, der in Figur 11 in Form der gestrichelten Linie dargestellt ist. Der U-förmige Siphon wird gebildet, indem der Innenrohrabschnitt 25 des Rohrelements 20 zwischen dem Außenrohrabschnitt 27 und dem Innenrohrabschnitt 28 des Trägerelements 21 im Wesentlichen koaxial angeordnet ist, wobei zwischen dem Umfangsrand bzw. dem freien Ende des Innenrohrabschnitts 25 des Rohrelements und dem Wandabschnitt 29 des Trägerelements 21 ein Spalt vorhanden ist. Der U-förmige Siphon 34 sollte im Betrieb der Rückstromsperre 1 stets mit einem Fluid gefüllt sein, so dass der Durchlass von Abgasen durch das Kanal- bzw. Leitungssystem des U-förmigen Siphons 34 erschwert bzw. nicht möglich ist. Gleichzeitig kann jedoch aus dem Abgas stammendes Kondensat durch den U-förmigen Siphon 34 abfließen, so dass eine einwandfreie Funktion der Rückströmsperre 1 gewährleistet ist. Auf die genaue Funktionsweise des U-förmigen Siphons 34 wird nachstehend noch im Detail eingegangen. Anzumerken ist, dass der zweiteilige Rohrkörper 2 selbstverständlich auch einteilig bzw. einstückig ausgebildet sein kann, wobei jedoch aus Gründen einer einfacheren Herstellung zumindest zweiteilige Ausführung anzustreben ist, um das komplexe, siphonartige Wandungssystem zu fertigen.

Mit Bezug auf die Figuren weist der Umfangsrand des ringförmig ausgebildeten äußeren Teilabschnitts 9 des Schwebekörpers 4 einen Axialansatz 35 auf, der radial über den radial inneren Umfangswandabschnitt 6 bzw. den Wandabschnitt 32 hervorsteht. Wie insbesondere in der Figur 1 zu erkennen ist, erstreckt sich der stromaufwärts bzw. vertikal nach unten weisende Axialansatz 35 bei Aufliegen des äußeren Teilabschnitts 9 des Schwebekörpers 4 auf dem Ventilsitz 3 in axialer Richtung in die Umfangsrinne 5 hinein. Darüber hinaus umfasst der äußere Teilabschnitt 9 des Schwebekörpers 4 einen radial nach außen weisenden Radialansatz 36, der an dem Axialansatz 35 ansetzt. Der Radialansatz 36 reicht bis zu dem Umfangsrand 31 des Innenrohres 28 des Trägerelements 21. Wie insbesondere in den Figuren 1 und 9 bis 16 zu erkennen ist, erstreckt sich der Radialansatz 36 des äußeren Teilabschnitts 9 des Schwebekörpers 4 zumindest bis in den Bereich einer an dem Umfangsrand 33 der radial inneren Umfangswand 6 ausgebildeten Schrägung 37. Die Schrägung 37 verläuft radial nach außen und stromaufwärts, so dass vertikal nach unten bzw. stromaufwärts aus dem Abgas abgeschiedenes Kondensat nicht in die Umfangsrinne 5, sondern in den sich daran radial nach außen hin anschließenden U-förmigen Siphon 34 abgeleitet wird bzw. dort hin abfließt.

In den Figuren 11 bis 16 sind Ausschnitte eines Teils der Rückströmsperre 1 gezeigt, bei denen die Verbrennungseinrichtung nicht im Betrieb ist und sich der Schwebekörper 4 jeweils in der Schließposition befindet und der äußere Teilabschnitt 9 auf dem Ventilsitz 3 aufliegt.

Die Darstellung in Figur 11 entspricht einem Betriebszustand nach dem Einbau der Rückströmsperre 1 in eine Abgasleitung einer Verbrennungseinrichtung. Hierbei ist die Umfangsrinne 5 und der von dem Rohrelement 20 und dem Trägerelement 21 ausgebildete U-förmige Siphon 34 frei von jeglichem Fluid und Kondensat. In der dargestellten Schließposition des Schwebekörpers 4 dichtet der innere Teilabschnitt 10 des Schwebekörpers 4 mit Kontakt am Zusatz-Ventilsitz 11 des äußeren Teilabschnitts 9 des Schwebekörpers 4 mechanisch ab. Zusätzlich dichtet der äußere Teilabschnitt 9 des Schwebekörpers 4 über seine Kontaktflächen am Ventilsitz 3 mechanisch ab. Aufgrund des nicht vorhandenen Fluids in dem U-förmigen Siphon 34 weist dieser eine Leckage auf, so dass Abgase zu vertikal unterhalb des Schwebekörpers 4 befindlichen Bereichen strömen können.

Um die im Bereich des U-förmigen Siphons 34 vorhandene Leckage zu unterbinden, wird vor Inbetriebnahme der Verbrennungseinrichtung bzw. der Rückströmsperre 1 der U-förmige und von dem Rohrelement 20 und dem Trägerelement 21 gebildete Siphon 34 mit einer vorbestimmten Menge an Fluid 38 gefüllt. Dieser Betriebszustand ist in Figur 12 dargestellt, wobei die Menge an Fluid 38 zumindest derart bemessen sein muss, dass ein Durchtritt von Abgas durch den U-förmigen Siphon 34 nicht mehr möglich ist, d.h. die Menge an Fluid 38 muss zumindest bis zu dem freien Längsende des Innenrohrabschnitts 25 des Rohrelements 20 reichen. Durch das Einfüllen von Fluid 38 wird dann in dem U-förmigen Siphon 34 eine Fluidsperre erzielt, die den Durchtritt von Abgas zu unterhalb des Schwebekörpers 4 liegenden Bereichen der Rückströmsperre 1 verhindert, wobei der äußere Teilabschnitt 9 und der innere Teilabschnitt 10 des Schwebekörpers 4 nach wie vor mechanisch abdichten und verhindern, dass Abgase nach stromaufwärts gelangen.

Die Steighöhe des Fluids 38 in dem U-förmigen Siphon 34 ist durch die konstruktive Ausgestaltung des Trägerelements 21 begrenzt. Die Steighöhe des Fluids 38 innerhalb des U-förmigen Siphons 34 ist dabei durch den Umfangsrand 30 des Außenrohrabschnitts 27 und den Umfangsrand 31 des Innenrohrabschnitts 28 eingeschränkt. Aufgrund von Kondensat, das aus dem durch die Rückströmsperre 1 geströmten Abgas stammt, kann der Pegel des im U-förmigen Siphon 34 befindlichen Fluids 38 weiter über die in Figur 12 gezeigte Höhe ansteigen. Steigt die Pegelhöhe des Fluids 38 über den Umfangsrand 31 des Innenrohrabschnitts 28 des Trägerelements 21 an, so fließt das Gemisch aus Fluid und Kondensat über den Umfangsrand 31 in die Umfangsrinne 5 ab, was bei zuvor fluidfreier Umfangrinne 5 zu deren Befüllung führt, wie aus Figur 13 ersichtlich ist. Somit kann der U-förmige Siphon 34 für eine Bewässerung der Umfangsrinne 5 sorgen. Dabei taucht in Schließposition des Schwebekörpers 4 der Axialansatz 35 des äußeren Teilabschnitts 9 in das Gemisch aus Fluid und Kondensat, welches sich nun auch in der Umfangsrinne 5 befindet. Auf diese Weise erfolgt neben der mechanischen Abdichtung durch das Aufliegen des äußeren Teilabschnitts 9 auf dem Ventilsitz 3 zusätzlich eine fluide Abdichtung, die durch das Zusammenwirken von Fluid und Axialansatz 35 bewirkt wird. Somit bildet bei Aufliegen des äußeren Teilabschnitts 9 des Schwebekörpers 4 auf dem Ventilsitz 3 das in der Umfangsrinne 5 befindliche Fluid 38 zusammen mit dem Axialansatz 35 eine gasdichte Fluidsperre. Ferner gelangen keine schweren Sedimente aus dem Abgas in die Umfangsrinne 5, weil der äußere Teilabschnitt 9 des Schwebekörpers 4 den Radialansatz 36 aufweist, der die Umfangsrinne 5 überdeckt. Stattdessen werden schwere Sedimente in den U-förmigen Siphon 34 geleitet, wo sie sich am Wandabschnitt 29 ablagern können. Der Radialansatz 36 des Schwebekörpers 4 bildet somit einen Schutz gegenüber aus dem Abgasstrom stammenden Sedimenten, die sich nur im Abschnitt des U-förmigen Siphons 34 ablagern und ansammeln können. Die in Figur 13 dargestellte Steighöhe des Gemisches aus Fluid 38 und Kondensat stellt die maximal erreichbare Steighöhe in der Umfangsrinne 5 und dem U-förmigen Siphon 34 dar.

Steigt der Pegel des Gemisches aus Fluid 38 und Kondensat weiter an, so entwässert sich das System über den U-förmigen Siphon 34, wie in Figur 14 dargestellt ist. Dabei fließt das Gemisch über den Umfangsrand 30 des Außenrohrabschnitts 27 des Trägerelements 21 an. Zweckmäßigerweise ist der Umfangsrand 30 des Außenrohrabschnitts 27 stromaufwärts unterhalb des Radialansatzes 36, aber stromabwärts oberhalb des Umfangrandes 31 des Innenrohrabschnitts 28 des Trägerelements 21 angeordnet, so dass das Gemisch aus Fluid 38 und Kondensat nicht über den Radialansatz 36 ansteigen kann, wodurch der äußere Teilabschnitt 9 des Schwebekörpers 4 am Aufsteigen gehindert werden könnte. Ein weiterer Anstieg des Fluidpegels führt daher lediglich dazu, dass das Gemisch aus Fluid 38 und Kondensat über einem zwischen dem Außenrohr 27 des Trägerelements 21 und dem Außenrohr 24 des Rohrelements 20 gebildeten Ablaufkanals 41 abfließt.

In Figur 15 ist ein Betriebszustand dargestellt, der sich an den in Figur 14 dargestellten Betriebszustand anschließen kann. Bei dem in Figur 15 gezeigten Betriebszustand befindet sich der Schwebekörper 4 wiederum in Schließposition, wobei stromabwärts der Rückströmsperre 1 ein Überdruck herrscht, der auf den Schwebekörper 4 wirkt und den äußeren Teilabschnitt 9 auf den Ventilsitz 3 drückt. Dieser Überdruck bewirkt ferner, dass das in der Umfangsrinne 5 und in dem U-förmigen Siphon 34 befindliche Fluid 38 stromaufwärts nach unten gedrückt wird. Dabei kann das in der Umfangsrinne 5 befindliche Fluid 38 maximal nur bis zu dem mechanischen Dichtsitz, der von Schwebekörper 4 und Ventilsitz 3 gebildet ist, gelangen. Ferner wird das in dem zwischen dem Innenrohrabschnitt 28 des Trägerelements 21 und dem Innenrohrabschnitt 25 des Rohrelements 20 gebildeten Kanal befindliche Fluid 38 stromaufwärts nach unten gedrückt, so dass das Fluid 38 über den Ablaufkanal 41, der zwischen dem Außenrohrabschnitt 27 des Trägerelements 21 und dem Außenrohrabschnitt 24 des Rohrelements 20 gebildet ist, abfließen kann. Die in Figur 15 dargestellte Menge von Fluid 38, das sich in der Umfangsrinne 5 befindet, ist bei diesem Überdruck-Betriebszustand, bei dem ein niedriger Überdruck herrscht, ausreichend, um die fluide Dichtwirkung zwischen dem äußeren Teilabschnitt 9 des Schwebekörpers 4 und dem Fluid 38 zu bewirken, da ein unterer Abschnitt des Axialansatzes 35 nach wie vor in dem Fluid 38 eingetaucht ist.

In Figur 16 ist ein störfallähnlicher Betriebszustand dargestellt, bei dem die Umfangsrinne 5 kein Fluid aufweist und ausgetrocknet ist. Hierbei findet aber nach wie vor eine mechanische Abdichtung durch den Kontakt zwischen dem äußeren Teilabschnitt 9 des Schwebekörpers 4 und dem Ventilsitz 3 statt. Aufgrund des geringen Fluidpegels bzw. der nicht vorhandenen Sperrwasserhöhe in der Umfangsrinne 5 ist eine absolute Gasdichtheit nur bis zu einem bestimmten Überdruck gewährleistet. Wird dieser Überdruck überschritten, dichtet das System mechanisch über die Kontaktflächen weiter ab. Dieser Störfall, bei dem die Verbrennungseinrichtung still steht und Kondensat oder Fluid in der Umfangsrinne 5 verdunstet ist, ist mit dem in der Figur 12 dargestellten Betriebszustand vergleichbar, so dass auf die Ausführungen zu diesem Betriebszustand verwiesen sei.

Eine Weiterbildung der vorstehend beschriebenen Rückströmsperre 1 ist in den Figuren 17 und 18 dargestellt. Bei dieser Weiterbildung ist in der Wandung des Rohrkörpers 2 eine Durchgangsöffnung 42 ausgebildet, an die außenseitig auf der Wandung des Rohrkörpers 2 ein rohrförmiger Stutzen 43 ansetzt. Der Stutzen 43 kann hierbei beispielsweise anschlussartig für einen Wasserschlauch ausgebildet sein. Denkbar ist aber auch, statt des Stutzens 43 nur die Durchgangsöffnung 42 vorzusehen, durch die ein Wasserschlauch in das Innere des Rohrkörpers 2 zu Wartungs- und Reinigungszwecken einbringbar ist. Dadurch kann Wasser zur Reinigung oberhalb des Schwebekörpers 4 oder direkt in den U-förmigen Siphon 34 geleitet werden. Schmutzpartikel werden bei Reinigung aufgrund des großen Wasservolumens durch den U-förmigen Siphon 34 und anschließend über den Ablaufkanal 41 ausgespült. Im Betrieb wird die Durchgangsöffnung 42 oder der Stutzen 43 mittels einer nicht dargestellten Kappe verschlossen.

Der in den Figuren 1 bis 17 beschriebene Rohrkörper 2 ist zur Bildung des innenliegend angeordneten und U-förmig ausgebildeten Siphons 34 mittels des Rohrelements 20 und Trägerelements 21 zweiteilig ausgestaltet. Demgegenüber ist für die in den Figuren 19 bis 21 dargestellte Rückströmsperre 1 eine einteilige Ausbildung des Rohrkörpers 2 vorgesehen, die keinen im Inneren des Rohrkörpers 2 ausgebildeten Siphon vorsieht. Um überschüssiges Fluid aus dem inneren des Rohrkörpers 2 abzuführen ist in der Wandung des Rohrkörpers 2 eine Durchgangsöffnung 44 vorgesehen, die im Wesentlichen auf Höhe des Umfangrandes 30 des radial äußeren Umfangswandabschnitts 7 ansetzt und sich stromabwärts erstreckt. Mit der Durchgangsöffnung 44 ist ein Rohrleitungsabschnitt 45 verbunden, der zu einer außerhalb des Rohrkörpers 2 angeordneten Siphonvorrichtung 46 führt. Diese extern angeordnete Siphonvorrichtung bzw. dieser externe Siphon 46 ist zweiteilig ausgebildet und umfasst ein erstes Bauteil 47 und ein zweites Bauteil 48. Beide Bauteile 47 und 48 sind nach Art eines zweiteiligen Behälters ausgebildet und mittig miteinander verbindbar. Dabei ist der Rohrleitungsabschnitt 45 mit dem ersten Bauteil 47 verbunden. Ferner erstreckt sich dieser Rohrleitungsabschnitt 45 innerhalb der beiden zusammengefügten Bauteile 47, 48 bis kurz vor der Bodenwandung des topfartig ausgebildeten zweiten Bauteils 48. Seitlich vom ersten Bauteil 47 führ ein weiterer Rohrleitungsabschnitt 49 vom Siphon 46 zurück zur Rückstromsperre 1. Dieser Rohrleitungsabschnitt 49 mündet in einer Durchlassöffnung 50, die in der Wandung des Rohrkörpers 2 stromaufwärts, also unterhalb, des Schwebekörpers 4 ausgebildet ist. Durch die Durchgangsöffnung 44 hindurch kann überschüssiges Fluid oder sogar Schmutzpartikel aus dem Inneren des Rohrkörpers 2 abgeführt und in den Siphon 46 geleitet werden. Zu diesem Zweck ist der Rohrleitungsabschnitt 45 leicht schräg und in Richtung des Siphons 46 abfallend ausgestaltet. Das in den Siphon 46 geleitete Fluid und Schmutzpartikel sammeln sich in dem topfförmig ausgebildeten zweiten Bauteil 48. Sobald die Pegelhöhe des angesammelten Fluids innerhalb des Siphons 46 die Höhe der Durchlassöffnung 50 erreicht, fließt das Fluid über den Rohrleitungsabschnitt 49 in das Innere der Rückströmsperre 1 zurück, was durch die Pfeile angedeutet ist. Im Inneren der Rückströmsperre 1 wird das zurückgeleitete Fluid dann zu beispielsweise einem Kondensat-Ablauf-System geleitet und von dort aus abgeführt. Das Prinzip des außerhalb des Rohrkörpers 2 angeordneten Siphons 46 ist identisch zu der in den Figuren 11 bis 16 beschriebenen Wirkungsweise. Solange das freie Ende des sich bis in Nähe der Bodenwandung des topfförmigen Bauteils 47 erstreckenden Rohrabschnitts 45 in Fluid eingetaucht ist, was beispielsweise vor Inbetriebnahme der Rückströmsperre 1 durch entsprechende Befüllung geschehen kann, kann kein stromab des Schwebekörpers 4 vorhandenes Abgas in den Bereich unterhalb des Schwebekörpers 4 gelangen, da der Siphon 46 aufgrund seiner Befüllung einen Gasdurchtritt verhindert.

Die Erfindung erfolgte vor dem Hintergrund, dass die Herstellung von großen Schwebekörpern in einem Spritzgussverfahren große Schwierigkeiten bereitet, um bestimmte Toleranzen der einzelnen Bauteile einzuhalten. Bei spritzgegossenen Bauteilen großer Abmessung weisen diese nach dem Abkühlvorgang immer einen gewissen Verzug auf. Dieser Verzug bewirkt, dass die mechanische Abdichtung zwischen Ventilsitz und Schwebekörper unzureichend ausfallen kann, da ein durchgängiger und für die Abdichtung notwendiger Kontakt der Bauteile aufgrund des Verzugs nicht gewährleistet ist. Da Bauteile für ein solches Anwendungsgebiet zusätzlich massiven Temperaturbelastungen durch das strömende Abgas ausgesetzt sind, können diese Belastungen zusätzlich einen Materialverzug hervorrufen, was die Leckage erhöhen kann. Die Erfindung macht sich die Eigenschaft von Fluiden zunutze, da sich diese immer den Konturen der Bauteile anpassen. Aus diesem Grund wurde neben der bekannten mechanischen Dichtung zwischen Schwebekörper und Ventilsitz zusätzlich eine fluide Dichtung bzw. ein fluider Dichtsitz vorgesehen. Somit kann mit Hilfe der Erfindung selbst noch ein relativ stark verzogener Schwebekörper 4 nahezu perfekt abdichten, solange sein Axialansatz 35 in ein in der Umfangsrinne 5 befindliches Fluid 38 eintaucht und der Fluidpegel ausreichend hoch ist. Um Ablagerungen von Schmutzpartikeln innerhalb der Umfangsrinne 5 zu verhindern, welche die fluide Dichtung negativ beeinträchtigen könnten, weist der Schwebekörper zusätzlich den über die Umfangsrinne 5 radial nach außen vorstehenden Radialansatz 36 auf. Somit werden bei dem im Inneren des Rohrkörpers 2 vorgesehenen U-förmig ausgebildeten Siphon 34 Schmutzpartikel direkt in diesen geleitet und können beispielsweise bei Wartungsarbeiten ausgespült werden, indem Wasser durch die Durchgangsöffnung 44 zur Spülung in den Rohrkörper 2 eingebracht wird. Bei externem bzw. außen am Rohrkörper 2 montiertem Siphon 46 wird dieser zu Wartungs- und Reinigungszwecken vom Rohrkörper 2 auf einfache Weise demontiert und gereinigt. Somit umfasst die Erfindung neben der in der Umfangsrinne 5 von einem Fluid und dem Axialansatz 35 ausgebildeten Fluidsperre einen Siphon 34 bzw. 46, der radial außen um die Umfangsrinne 5 und im Inneren des Rohrkörpers oder aber außerhalb des Rohrkörpers 2 angeordnet und ausgebildet ist.

Der innere Teilabschnitt 10 des Schwebekörpers 4 ist rein optional, wobei dieser Teilabschnitt 10 in dem dargestellten Ausführungsbeispiel lediglich mechanisch abdichtet. In einer Abwandlung des dargestellten Ausführungsbeispiels kann der Umfangsrand jedes inneren bzw. nächst-kleineren Teilabschnitts 10 einen radial nach außen über den Zusatz-Ventilsitz 11 hervorstehenden und stromaufwärts gerichteten Zusatz-Axialansatz aufweisen, der sich bei Aufliegen des nächst-kleineren Teilabschnitts 10 auf dem Zusatz-Ventilsitz 11 des äußeren bzw. nächst-größeren Teilabschnitts 9 in eine an dem nächst-größeren Teilabschnitt 9 ausgebildete Zusatz-Umfangsrinne hinein erstreckt. Allerdings weist der innere Teilabschnitt 10 aufgrund seiner geringeren Abmessungen nur geringe Leckagen am mechanischen Dichtsitz auf, wobei auch der Bauteilverzug aufgrund der relativ kleinen Abmessungen eher gering ausfällt, so dass von einem fluiden Dichtsitz für diesen Bereich abgesehen werden kann. Prinzipiell ist es aber auch für innere Teilabschnitte denkbar, eine fluide Dichtung, sowie sie zwischen dem äußeren Teilabschnitt 9 und der Umfangrinne 5 mittels des Fluids 38 und dem Axialansatz 36 vorgesehen ist, einzusetzen. Denkbar ist es aber auch, dass die vorgestellte Erfindung in Anwendungen mit einem einteiligen Schwebekörper zum Einsatz kommt.

Die vorstehend beschriebene Erfindung ist selbstverständlich nicht auf die beschriebene und dargestellte Ausführungsform beschränkt. Denkbar ist beispielsweise ein äußerer Teilabschnitt des Schwebekörpers ohne Radialansatz, da dieser keinen direkten Beitrag zur fluiden Dichtung liefert. An der in der Zeichnung dargestellten Ausführungsform können zahlreiche, dem Fachmann entsprechend der beabsichtigten Anwendung naheliegende Abänderungen vorgenommen werden, ohne dass dadurch der Bereich der Erfindung verlassen wird. Dabei gehört zur Erfindung alles dasjenige, was in der Beschreibung enthalten und/oder in der Zeichnung dargestellt ist, einschließlich dessen, was abweichend von dem konkreten Ausführungsbeispiel für den Fachmann naheliegt.

## Patentansprüche

1. Rückströmsperre (1) für eine Abgasleitung einer Verbrennungseinrichtung, wobei die Rückströmsperre (1) einen in einem vertikalen Abschnitt der Abgasleitung einbaubaren Rohrkörper (2), einen Schwebekörper (4), einen innen im Rohrkörper (2) ausgebildeten Ventilsitz (3) für den einen Schwebekörper (4), der durch vertikal aufwärts strömendes Gas von dem Ventilsitz (3) abhebbar ist, und zumindest eine stromabwärts offene und radial innen im Rohrkörper (2) angeordnete Umfangsrinne (5) umfasst, die von einem radial inneren Umfangswandabschnitt (6) und einem radial äußeren Umfangswandabschnitt (7) begrenzt ist, wobei der radial innere Umfangswandabschnitt (6) und der radial äußere Umfangswandabschnitt (7) innen im Rohrkörper (2) ausgebildet sind und der Umfangsrand (8) des radial inneren Umfangswandabschnitts (6) den Ventilsitz (3) für den zumindest einen Schwebekörper (4) bildet,
**dadurch gekennzeichnet, dass** der Umfangsrand des zumindest einen Schwebekörpers (4) radial über den radial inneren Umfangswandabschnitt (6) hervorsteht und einen stromaufwärts weisenden Axialansatz (35) aufweist, der sich bei Aufliegen des zumindest einen Schwebekörpers (4) auf dem Ventilsitz (3) in axialer Richtung in die Umfangsrinne (5) hinein erstreckt, wobei bei Aufliegen des Schwebekörpers (4) auf dem Ventilsitz (3) durch ein in der Umfangsrinne (5) befindliches Fluid (38) der Axialansatz (35) zusammen mit dem Fluid (38) eine gasdichte Fluidsperre bildet.

2. Rückströmsperre (1) nach Anspruch 1, **dadurch gekennzeichnet, dass** der Umfangsrand (31) des radial äußeren Umfangswandabschnitts (7) zumindest abschnittsweise eine radial nach außen und stromaufwärts verlaufende Schrägung (37) aufweist.

3. Rückströmsperre (1) nach Anspruch 2, **dadurch gekennzeichnet, dass** der Schwebekörper (4) einen radial nach außen weisenden Radialansatz (36) aufweist, der sich zumindest bis in den Bereich der Schrägung (37) des Umfangsrandes (31) des radial äußeren Umfangswandabschnitts (7) erstreckt.

4. Rückströmsperre (1) nach einem der vorhergehenden Ansprüche, **dadurch gekennzeichnet, dass** der Rohrkörper (2) zumindest eine Durchgangsöffnung (42; 44) aufweist, die stromabwärts des Umfangsrandes (30) des radial äußeren Umfangswandabschnitts (7) angeordnet und ausgebildet ist.

5. Rückströmsperre (1) nach einem der vorhergehenden Ansprüche, **dadurch gekennzeichnet, dass** ein Rohrelement (20) und ein in das Rohrelement (20) einführbares und an dem Rohrelement (20) demontierbar anbringbares Trägerelement (21) den Rohrkörper (2) bilden.

6. Rückströmsperre (1) nach Anspruch 5, **dadurch gekennzeichnet, dass** das Rohrelement (20) und das Trägerelement (21) jeweils als doppelwandige Rohrabschnitte ausgebildet sind, wobei ein jeweiliger Rohrabschnitt einen Außenrohrabschnitt (24; 27) und einen koaxial zu dem Außenrohrabschnitt (24; 27) angeordneten Innenrohrabschnitt (25; 28) aufweist, und wobei der jeweilige Rohrabschnitt ferner durch einen den Außenrohrabschnitt (24; 27) und den Innenrohrabschnitt (25; 28) verbindenden Wandabschnitt (26; 29) endseitig verschlossen ist.

7. Rückströmsperre (1) nach Anspruch 6, **dadurch gekennzeichnet, dass** zumindest der Außenrohrabschnitt (27) des Trägerelements (21) eine größere Axiallänge als der Innenrohrabschnitt (28) des Trägerelements (21) aufweist.

8. Rückströmsperre (1) nach Anspruch 6 oder 7, **dadurch gekennzeichnet, dass** der radial äußere Umfangswandabschnitt (7) von einem axialen Abschnitt des Innenrohrabschnitts (28) des Trägerelements (21) und der radial innere Umfangswandabschnitt (6) von einem an dem Innenrohrabschnitt (28) des Trägerelements (21) angeformten und radial nach innen gerichteten Wandabschnitt (32) gebildet ist.

9. Rückströmsperre (1) nach einem der Ansprüche 6 bis 8, **dadurch gekennzeichnet, dass** im zusammengebauten Zustand der Rückströmsperre (1) das doppelwandig ausgebildete Trägerelement (21) stromabwärts offen ist und das doppelwandig ausgebildete Rohrelement (20) stromaufwärts offen ist, wobei der Innenrohrabschnitt (25) des Rohrelements (20) und das doppelwandige Trägerelement (21) einen U-förmigen Siphon (34) bilden, indem der Innenrohrabschnitt (25) des Rohrelements (20) zwischen dem Außenrohrabschnitt (27) und dem Innenrohrabschnitt (28) des Trägerelements (21), vorzugsweise koaxial, angeordnet ist.

10. Rückströmsperre (1) nach einem der Ansprüche 6 bis 9, **dadurch gekennzeichnet, dass** beim Trägerelement (21) der Umfangsrand (31) des Innenrohrabschnitts (28) stromaufwärts des Umfangsrandes (30) des Außenrohrabschnitts (27) endet.

11. Rückströmsperre (1) nach einem der Ansprüche 6 bis 10, **dadurch gekennzeichnet, dass** zwischen dem Außenrohrabschnitt (27) des Trägerelements (21) und dem Außenrohrabschnitt (24) des Rohrelements (20) ein Ablaufkanal (41) für überschüssiges Fluid gebildet ist.

12. Rückströmsperre (1) nach Anspruch 4, **dadurch gekennzeichnet, dass** der Rohrkörper (2) wenigstens eine stromaufwärts der Umfangsrinne (5) angeordnete Durchlassöffnung (50) aufweist, wobei die zumindest eine Durchgangsöffnung (44) mit einem außerhalb des Rohrkörpers (2) angeordneten und an diesem demontierbar anbringbaren Siphon (46) verbunden ist, in den Fluid aus dem Inneren des Rohrkörpers (2) ablaufen kann, und wobei der Siphon (46) mit der wenigstens einen Durchlassöffnung (50) verbunden ist, durch die Fluid aus dem Siphon (46) abgeführt werden kann.

13. Rückströmsperre (1) nach einem der vorhergehenden Ansprüche, **dadurch gekennzeichnet, dass** der Schwebekörper (4) einen ringförmig ausgebildeten Teilabschnitt (9) und wenigstens einen tellerförmig ausgebildeten Teilabschnitt (10) aufweist, wobei jeder nächst-größere Teilabschnitt (9) einen Zusatz-Ventilsitz (11) für den nächst-kleineren Teilabschnitt (10) bildet.

14. Rückströmsperre (1) nach Anspruch 13, **dadurch gekennzeichnet, dass** der Umfangsrand zumindest eines nächst-kleineren Teilabschnitts (10) einen radial nach außen über den Zusatz-Ventilsitz (11) hervorstehenden und stromaufwärts gerichteten Zusatz-Axialansatz umfasst, der sich bei Aufliegen des nächst-kleineren Teilabschnitts (10) auf dem Zusatz-Ventilsitz (11) des nächst-größeren Teilabschnitts (9) in eine an dem nächst-größeren Teilabschnitt (9) ausgebildete Zusatz-Umfangsrinne hinein erstreckt.

## Claims

1. A check valve (1) for an exhaust gas line of an incineration plant, wherein the check valve (1) comprises a tubular body (2) which can be installed in a vertical section of the exhaust gas line, a float body (4), a valve seat (3) constituted inside the tubular body (2) for the one float body (4) which can be lifted from the valve seat (3) by gas flowing vertically upwards, and at least one peripheral groove (5) which is open upstream and disposed radially inside the tubular body (2), said peripheral groove being limited by a radially inner peripheral wall section (6) and a radially outer peripheral wall section (7), wherein the radially inner peripheral wall section (6) and the radially outer peripheral wall section (7) are constituted inside the tubular body (2) and the peripheral edge (8) of the radially inner peripheral wall section (6) forms the valve seat (3) for the at least one float body (4), **characterized in that** the peripheral edge of the at least one float body (4) projects radially beyond the radially inner peripheral wall section (6) and comprises an axial extension (35) pointing upstream, which extends in the axial direction into the peripheral groove (5) when the at least one float body (4) sits on the valve seat (3), wherein, by means of a fluid (38) present in the peripheral groove (5), the axial extension (35) together with the fluid (38) forms a gas-tight fluid barrier when the float body (4) sits on the valve seat (3).

2. The check valve (1) according to claim 1, **characterized in that** the peripheral edge (31) of the radially outer peripheral wall section (7) comprises at least in sections a bevel (37) running radially outwards and upstream.

3. The check valve (1) according to claim 2, **characterized in that** the float body (4) comprises a radially outwardly pointing radial extension (36), which extends at least into the region of the bevel (37) of the peripheral edge (31) of the radially outer peripheral wall section (7).

4. The check valve (1) according to any one of the preceding claims, **characterized in that** the tubular body (2) comprises at least one through-opening (42; 44), which is disposed and constituted downstream of the peripheral edge (30) of the radially outer peripheral wall section (7).

5. The check valve (1) according to any one of the preceding claims, **characterized in that** a tubular element (20) and a carrier element (21) which can be introduced into the tubular element (20) and fitted detachably to the tubular element (20) constitute the tubular body (2).

6. The check valve (1) according to claim 5, **characterized in that** the tubular element (20) and the carrier element (21) are each constituted as double-walled tubular sections, wherein a given tubular section comprises an outer tubular section (24; 27) and an inner tubular section (25; 28) disposed coaxially with respect to the outer tubular section (24; 27), and wherein the given tubular section is also closed at the end by a wall section (26; 29) connecting the outer tubular section (24; 27) and the inner tubular section (25; 28).

7. The check valve (1) according to claim 6, **characterized in that** at least the outer tubular section (27) of the carrier element (21) has a greater axial length than the inner tubular section (28) of the carrier element (21).

8. The check valve (1) according to claim 6 or 7, **characterized in that** the radially outer peripheral wall section (7) is constituted by an axial section of the inner tubular section (28) of the carrier element (21) and the radially inner peripheral wall section (6) is constituted by a radially inwardly directed wall section (32) integrally moulded on the inner tubular section (28) of the carrier element (21).

9. The check valve (1) according to any one of claims 6 to 8, **characterized in that**, in the assembled state of the check valve (1), the carrier element (21) constituted double-walled is open downstream and the tubular element (20) constituted double-walled is open upstream, wherein the inner tubular section (25) of the tubular element (20) and the double-walled carrier element (21) constitute a U-shaped siphon (34) by the fact that the inner tubular section (25) of the tubular element (20) is disposed, preferably coaxially, between the outer tubular section (27) and the inner tubular section (28) of the carrier element (21).

10. The check valve (1) according to any one of claims 6 to 9, **characterized in that** the peripheral edge (31) of the inner tubular section (28) terminates upstream of the peripheral edge (30) of the outer tubular section (27) in the case of the carrier element (21).

11. The check valve (1) according to any one of claims 6 to 10, **characterized in that** a drainage channel (41) for excess fluid is constituted between the outer tubular section (27) of the carrier element (21) and the outer tubular section (24) of the tubular element (20).

12. The check valve (1) according to claim 4, **characterized in that** the tubular body (2) comprises at least one through-opening (50) disposed upstream of the peripheral groove (5), wherein the at least one through-opening (44) is connected to a siphon (46) which is disposed outside the tubular body (2) and can be fitted detachably to the latter, into which siphon fluid can drain away out of the interior of the tubular body (2), and wherein the siphon (46) is connected to the at least one through-opening (50), through which fluid can be carried away out of the siphon (46).

13. The check valve (1) according to any one of the preceding claims, **characterized in that** the float body (4) comprises a partial section (9) constituted ringshaped and at least one partial section (10) constituted saucer-shaped, wherein each next larger partial section (9) constitutes an additional valve seat (11) for the next smaller partial section (10).

14. The check valve (1) according to claim 13, **characterized in that** the peripheral edge of at least one next smaller partial section (10) comprises an additional axial extension projecting radially outwards beyond the additional valve seat (11) and directed upstream, said additional axial extension extending into an additional peripheral groove constituted on the next larger partial section (9) when the next smaller partial section (10) sits on the additional valve seat (11) of the next larger partial section (9).

## Revendications

1. Clapet anti-retour (1) pour une conduite de gaz d'un dispositif de combustion, ledit clapet anti-retour (1) comprenant un corps tubulaire (2) encastrable dans un tronçon vertical de la conduite de gaz, un corps flottant (4), un siège de soupape (3) constitué à l'intérieur dans le corps tubulaire (2) pour ledit un corps flottant (4) qui peut être relevé du siège de soupape (3) par un gaz s'écoulant verticalement vers le haut et au moins une rigole périphérique (5) ouverte dans le sens aval et disposée radialement à l'intérieur dans le corps tubulaire (2), qui est limitée par une section de paroi périphérique (6) radialement intérieure et une section de paroi périphérique (7) radialement extérieure, la section de paroi périphérique (6) radialement intérieure et la section de paroi périphérique (7) radialement extérieure étant constituées à l'intérieur dans le corps tubulaire (2) et le bord périphérique (8) de la section de paroi périphérique (6) radialement intérieure formant le siège de soupape (3) pour le au moins un corps flottant (4),
**caractérisé en ce que** le bord périphérique du au moins un corps flottant (4) ressort radialement au-dessus de la section de paroi périphérique (6) radialement intérieure et comporte une saillie axiale (35) tournée dans le sens amont qui s'étend lors de l'appui du au moins un corps flottant (4) sur le siège de soupape (3) dans le sens axiale à l'intérieur dans la rigole périphérique (5), la saille axiale (35) formant ensemble avec le fluide (38) un blocage de fluide étanche au gaz lors de l'appui du corps flottant (4) sur le siège de soupape (3) par un fluide (38) se trouvant dans la rigole périphérique (5).

2. Clapet anti-retour (1) selon la revendication 1, **caractérisé en ce que** le bord périphérique (31) de la section de paroi périphérique (7) radialement extérieure comporte au moins par tronçon un chanfrein (37) passant radialement vers l'extérieur et en amont.

3. Clapet anti-retour (1) selon la revendication 2, **caractérisé en ce que** le corps flottant (4) comporte une saillie radiale (36) radialement tournée vers l'extérieur qui s'étend au moins jusque dans la zone du chanfrein (37) du bord périphérique (31) de la section de paroi périphérique (7) radialement extérieure.

4. Clapet anti-retour (1) selon l'une quelconque des revendications précédentes, **caractérisé en ce que** le corps tubulaire (2) comporte au moins une ouverture de passage (42 ; 44) qui est disposée et constituée en aval du bord périphérique (30) de la section de paroi périphérique (7) radialement extérieure.

5. Clapet anti-retour (1) selon l'une quelconque des revendications précédentes, **caractérisé en ce qu'**un élément tubulaire (20) et un élément porteur (21) pouvant être introduit dans l'élément tubulaire (20) et pouvant être mis en place de façon démontable sur l'élément tubulaire (20) forment le corps tubulaire (2).

6. Clapet anti-retour (1) selon la revendication 5, **caractérisé en ce que** l'élément tubulaire (20) et l'élément porteur (21) sont respectivement constitués comme des tronçons tubulaires à double paroi, un tronçon tubulaire respectif comportant une section tubulaire extérieure (24 ; 27) et une section tubulaire intérieure (25 ; 28) disposée coaxialement à la section tubulaire extérieure (24 ; 27) et dans lequel la section tubulaire respective est fermée en extrémité en plus par une section de paroi (26 ; 29) reliant la section tubulaire extérieure (24 ; 27) et la section tubulaire intérieure (25 ; 28).

7. Clapet anti-retour (1) selon la revendication 6, **caractérisé en ce qu'**au moins la section tubulaire extérieure (27) de l'élément porteur (21) comporte une longueur axiale plus grande que la section tubulaire intérieure (28) de l'élément porteur (21).

8. Clapet anti-retour (1) selon la revendication 6 ou 7, **caractérisé en ce que** la section de paroi périphérique radialement extérieure (7) est formée par un tronçon axial de la section tubulaire intérieure (28) de l'élément porteur (21) et la section de paroi périphérique (6) radialement intérieure est formée par une section de paroi (32) mise en forme sur la section tubulaire intérieure (28) de l'élément porteur (21) et orientée radialement vers l'intérieur.

9. Clapet anti-retour (1) selon l'une quelconque des revendications 6 à 8, **caractérisé en ce qu'**à l'état assemblé du clapet anti-retour (1) l'élément porteur (21) constitué à double paroi est ouvert dans le sens aval et l'élément tubulaire (20) constitué à double paroi est ouvert dans le sens amont, la section tubulaire intérieure (25) de l'élément tubulaire (20) et l'élément porteur (21) à double paroi formant un siphon (34) en forme de U, la section tubulaire intérieure (25) de l'élément tubulaire (20) étant disposée de préférence coaxialement entre la section tubulaire extérieure (27) et la section tubulaire intérieure (28) de l'élément porteur (21).

10. Clapet anti-retour (1) selon l'une quelconque des revendications 6 à 9, **caractérisé en ce que** pour l'élément porteur (21) le bord périphérique (31) de la section tubulaire intérieure (28) se termine en amont du bord périphérique (30) de la section tubulaire extérieure (27).

11. Clapet anti-retour (1) selon l'une quelconque des revendications 6 à 10, **caractérisé en ce qu'**entre la section tubulaire extérieure (27) de l'élément porteur (21) et la section tubulaire extérieure (24) de l'élément tubulaire (20) est formé un conduit d'évacuation (41) pour le fluide en excédent.

12. Clapet anti-retour (1) selon la revendication 4, **caractérisé en ce que** le corps tubulaire (2) comporte au moins une ouverture de passage (50) disposée en amont de la rigole périphérique (5), la au moins une ouverture de passage (44) étant reliée à un siphon (46) disposé en dehors du corps tubulaire (2) et pouvant être mis en place de façon démontable sur celui-ci, dans lequel le fluide peut s'écouler de l'intérieur du corps tubulaire (2) et dans lequel le siphon (46) est relié à au moins une ouverture de passage (50) par laquelle du fluide peut être évacué du siphon (46).

13. Clapet anti-retour (1) selon l'une quelconque des revendications précédentes, **caractérisé en ce que** le corps flottant (4) comporte une section partielle (9) constitué de forme annulaire et au moins une section partielle (10) constituée en forme de disque, chaque section partielle (9) immédiatement supérieure formant un siège de soupape supplémentaire (11) pour la section partielle (10) immédiatement inférieure.

14. Clapet anti-retour (1) selon la revendication 13, **caractérisé en ce que** le bord périphérique au moins d'une section partielle (10) immédiatement inférieure comprend une saillie axiale supplémentaire ressortant radialement vers l'extérieur au-dessus du siège de soupape supplémentaire (11) et orientée dans le sens amont, qui s'étend à l'intérieur dans une rigole périphérique supplémentaire constituée sur une section partielle (9) immédiatement supérieure, lors de l'appui de la section partielle (10) immédiatement plus petite sur le siège de soupape supplémentaire (11) de la section partielle (9) immédiatement supérieure.
